# EUROPÄISCHE PATENTSCHRIFT

(11) **EP 1 222 004 B1**
(45) Veröffentlichungstag und Bekanntmachung des Hinweises auf die Patenterteilung: **14.12.2005**
(21) Anmeldenummer: 00969054.6
(22) Anmeldetag: 19.10.2000
(51) Int. Cl.: A62B 35/00

(54) **ARBEITSSICHERUNGS- UND RETTUNGSANZUG**
WORK SAFETY AND RESCUE SUIT
VETEMENT DE SECURITE POUR LE TRAVAIL ET LES SAUVETAGES

(30) Priorität: 20.10.1999 AT 73099; 20.10.1999 AT 73299
(43) Veröffentlichungstag der Anmeldung: 17.07.2002
(73) Patentinhaber: Walter, Lea, 9800 Spittal/Drau (AT)
(72) Erfinder: Walter, Lea, 9800 Spittal/Drau (AT)
(74) Vertreter: Holzer, Walter
(86) Internationale Anmeldenummer: PCT/AT2000/000271
(87) Internationale Veröffentlichungsnummer: WO 2001/028635

(56) Entgegenhaltungen:
- AT-B- 385 414
- FR-A- 2 115 541
- FR-A- 2 292 492
- GB-A- 218 467
- GB-A- 878 350
- US-A- 4 625 335

## Beschreibung

Die Erfindung betrifft einen Arbeitssicherungs- und Rettungsanzug, mit einem Overall und fix mit dem Overall vernähten Gurten im Oberschenkelbereich, im Gesäßbereich und im Achselbereich.

Derartige Anzüge werden zur Rettung und Sicherung von Personen, Tieren und Gegenständen eingesetzt, die unter anderem mit Hilfe von Abseilvorrichtungen - sei es im Rettungseinsatz, sei es im Einsatz zur Arbeitssicherung - von Gebäuden, Bäumen oder Felswänden abgeseilt werden sollen.

Aus der US-4,625,335 ist ein Anzug der einleitend angegebenen Art bekannt, der vor allem zum Schutz des Rückgrates einen mit den Gurten verbundenen, hoch im Rückenbereich angeordneten hakenförmigen Aufnahmegurtabschnitt aufweist, wogegen am Vorderteil zwei Paare von ringförmigen Gurtenden mittels Seilen od.dgl. zusammenknotbar sind. Bei dieser Konstruktion besteht vor allem wegen der gesonderten Verbindung der Gurtpaare die Gefahr einer ungleichmäßigen Zugspannungsverteilung im Vorderteil. Aus der AT-B-385 414 ist das Zusammenführen von Gurten in zwei Ringe bei einer Abseilhose anderer Art gezeigt. Diese Ausführung ist bei einem Anzug nach der US-PS 4,625,335 nicht anwendbar.

Die Erfindung zielt darauf ab, einen Anzug der einleitend angegebenen Art zu schaffen, der einen optimalen Halt bietet und zugleich bei Zugbelastung eine gesundheitsunschädliche Zugverteilung im Vorderbereich des Overalls gewährleistet. Dies wird erfindungsgemäß dadurch erreicht, daß die im Gesäßbereich und im Achselbereich fix mit dem Overall vernähten Gurte, die vorzugsweise durch fix mit dem Overall vernähte Längsgurte verbunden sind, jeweils mit zwei beweglichen Gurten am Vorderteil des Overalls durch Befestigungsringe verbunden sind, und daß am Vorderteil zwei weitere bewegliche Gurte vorgesehen sind, die sich vom Oberschenkelbereich hoch erstrecken und jeweils gemeinsam mit je zwei der anderen beweglichen Gurte in einem beweglichen Befestigungsring im Brustbereich verbunden sind.

Durch diese Konstruktion wird eine Art Käfigeffekt erzielt, der ein Höchstmaß an Sicherheit bei ausgewogener, gesundheitsunschädlicher Verteilung der auftretenden Kräfte sicherstellt. Im Falle die fix vernähten Quergurte auch mit fix vernähten Längsgurten verbunden sind, wird jegliche Gefahr eines Hinauskippens oder Herausfallens aus dem Overall vermieden.

Vorzugsweise ist das bewegliche Gurtsystem am Vorderteil durch Klettverschlüsse mit dem Overall verbunden, wobei die Gurte sich bei Zug auf die Befestigungsringe lösen.

Eine Alternativausbildung der Erfindung mit einem Overall und fix mit dem Overall vernähten Gurten im Oberschenkelbereich, im Gesäßbereich und im Achselbereich hat die Merkmale, daß mit dem Overall fix vernähte Quergurte im Oberschenkelbereich und fix vernähte Quergurte im Gesäßbereich - letztere durch bewegliche Verbindungsstücke - mit zwei beweglichen Gurten am Vorderteil des Overalls verbunden sind, von denen jeder vom Oberschenkelbereich zu einem Befestigungsring verläuft, daß von einem der Befestigungsringe ein Quergurt vorerst beweglich zum Längsgurt, mit welchem er fix vernäht ist, weiters quer über den Rücken des Overalls mit diesem fix vernäht verläuft, sodann mit dem gegenüberliegenden Längsgurt vernäht ist und wieder beweglich zum weiteren Befestigungsring verläuft, daß die beweglichen Gurten mittels der Befestigungsringe mit einer Abseilvorrichtung verbindbar sind, und daß vorzugsweise die fix mit dem Overall vernähten Quergurte zusätzlich mit fix mit dem Overall vernähten Längsgurten verbunden sind. Auch im letzteren Fall kann durch das System fix vernähter Quer- und Längsgurte ein Herausfallen aus dem Anzug verhindert werden. In jedem Fall wird bei Zug auf die Befestigungsringe eine Position gesundheitsunschädliche Druckverteilung erreicht.

Weitere Merkmale der Erfindung werden nachfolgend an Ausführungsbeispielen unter Bezugnahme auf die Zeichnungen näher erläutert. Es zeigen:

Fig. 1 einen Arbeitssicherungsanzug in Vorderansicht; Fig. 2 den Arbeitssicherungsanzug in Seitenansicht; Fig. 3 den Arbeitssicherungsanzug in Seitenansicht; Fig. 4 den Arbeitssicherungsanzug in Rückenansicht; und die Fig. 5-8 eine zweite Ausführungsform der Erfindung der Reihe nach in Vordersicht, zwei Seiteansichten und Rückansicht.

Der Anzug besteht aus einem Overall 1, der sowohl kurzärmelig und kurzbeinig als auch mit abzippbaren Ärmeln und Beinen sowie mit Hochstellkragen ausgestattet sein kann. Im Bereich der Oberschenkel befinden sich zwei Quergurte 2a, 2b, die mit dem Overall 1 fix vernäht sind. Im Bereich des Gesäßes sind drei Quergurte 3 mit dem Overall fix vernäht, wovon ein Quergurt 3a mit zwei beglichen Brustgurten 6a, 6b durch zwei Befestigungsringe 5a, 5b verbunden ist.

Im Bereich der Achseln ist ein fix mit dem Overall vernähter Quergurt 4 im Rückenbereich über Befestigungsringe 7a, 7b im Seitenbereich mit beweglichen Brustgurten 8a, 8b verbunden. - Zwei Schultergurte 12 verlaufen schräg jeweils von den Befestigungsringen 7a und 7b über die Schulter entlang des Rückenteiles aufgenäht am Overall sowie am Achselgurt 4 zum jeweils gegenüberliegenden Befestigungsring 5a bzw. 5b. Diese Gurte sind - mit Ausnahme der ersten ca. 10 cm nach den Befestigungsringen 7a und 7b - mit dem Overall 1 fix vernäht.

Aus dem Bereich der Oberschenkel verlaufen zwei bewegliche Gurte 9a, 9b im Frontbereich zu zwei Befestigungsringen 10a, 10b im Bereich des Brustbeines, an welchen sämtliche bewegliche Befestigungsgurte 6a, 6b, 8a, 8b, 9a, 9b angebracht sind. Darüber hinaus sind im Seitenbereich zwei Längsgurte 11a, 11b vom Oberschenkelbereich zum Achselbereich mit dem Overall und mit den Gurten 2a, 2b, 3, 3a, 3b und 4 fix vernäht.

Die beweglichen Gurte im Frontbereich sind in Ruhestellung durch Klettverschlüsse mit dem Overall verbunden. Diese Klettverschlüsse lösen sich im Fall des Zuges auf die Befestigungsringe 10a, 10b.

Durch die dargestellte Anordnung der Quer- und Längsgurte ist ein Herausfallen aus dem Arbeitssicherungsanzug unmöglich; es wird darüber hinaus bei Zug auf die Befestigungsringe 10a und 10b eine ideale Druckverteilung erreicht.

Gemäß der in den Fig. 5-8 gezeigten zweiten Ausführungsform der Erfindung sind im Bereich der Oberschenkel rundum Quergurte 2a, 2b mit dem Overall 10 fix vernäht. Weiters ist im Bereich des Gesäßes ein Quergurt 13 mit dem Overall 10 fix vernäht. Dieser Gurt ist durch kurze Verbindungsstücke 18a, 18b mit zwei im Frontbereich beweglichen Gurten 15a, 15b verbunden.

Die beweglichen Gurte 15a, 15b im Frontbereich verlaufen vom Oberschenkelbereich zu zwei Befestigungsringen 16a, 16b im Brustbereich. Ein Quergurt 15c verläuft vom Befestigungsring 16a zum Längsgurt 17b vorerst beweglich, ist mit dem Längsgurt 17b fix verbunden, verläuft sodann am Overall als Quergurt 15 fix vernäht über dessen Rückenteil zum Längsgurt 17a, mit dem er ebenfalls vernäht ist und endet sodann als beweglicher Quergurt im Befestigungsring 16b.

An den Seiten sind Längsgurte 17a, 17b vom Oberschenkelbereich bis zum Achselbereich mit dem Overall 10 fix vernäht und mit den Oberschenkelgurten 12a, 12b, dem Gesäßgurt 13 und dem Gurt im Achselbereich 15 fix vernäht.

Durch die Anordnung der Gurte und den dadurch entsprechenden "Käfigeffekt" ist ein Herausfallen oder Hinauskippen aus dem Gurtsystem und aus dem Overall unmöglich.

Durch die Anordnung der Befestigungsringe 16a, 16b im Bereich des Brustbeines ergibt sich bei Zugbelastung eine ideale und gesundheitsunschädliche Zugverteilung.

## Patentansprüche

1. Arbeitssicherungs- und Rettungsanzug, mit einem Overall (1) und fix mit dem Overall vernähten Gurten (2a, 2b; 3a; 4) im Oberschenkelbereich, im Gesäßbereich und im Achselbereich, **dadurch gekennzeichnet, daß** die im Gesäßbereich und im Achselbereich fix mit dem Overall vernähten Gurte (3a, 4), die vorzugsweise durch fix mit dem Overall vernähte Längsgurte (11a, 11b) verbunden sind, jeweils mit zwei beweglichen Gurten (6a, 8a bzw. 6b, 8b) am Vorderteil des Overalls durch Befestigungsringe (5a, 7a bzw. 5b, 7b) verbunden sind, und daß am Vorderteil zwei weitere bewegliche Gurte (9a, 9b) vorgesehen sind, die sich vom Oberschenkelbereich hoch erstrecken und jeweils gemeinsam mit je zwei der anderen beweglichen Gurten (6a, 8a bzw. 6b, 8b) in einem beweglichen Befestigungsring (10a bzw. 10b) im Brustbereich verbunden sind.

2. Arbeitssicherungs- und Rettungsanzug nach Anspruch 1, **dadurch gekennzeichnet, daß** das bewegliche Gurtsystem (6a, 6b, 8a, 8b, 9a, 9b) am Vorderteil durch Klettverschlüsse mit dem Overall (1) verbunden ist, wobei die Gurte sich bei Zug auf die Befestigungsringe (10a, 10b) lösen.

3. Arbeitssicherungs- und Rettungsanzug, mit einem Overall und fix mit dem Overall vernähten Gurten im Oberschenkelbereich, im Gesäßbereich und im Achselbereich, **dadurch gekennzeichnet, daß** mit dem Overall (10) fix vernähte Quergurte (12a, 12b) im Oberschenkelbereich und fix vernähte Quergurte (13) im Gesäßbereich - letztere durch bewegliche Verbindungsstücke (18a, 18b) - mit zwei beweglichen Gurten (15a, 15b) am Vorderteil des Overalls (10) verbunden sind, von denen jeder vom Oberschenkelbereich zu einem Befestigungsring (16a bzw. 16b) verläuft, daß von einem der Befestigungsringe (16a) ein Quergurt (15c) vorerst beweglich zu einem Längsgurt (17a), mit welchem er fix vernäht ist, weiters quer über den Rücken des Overalls (10) als fix mit diesem vernähter Gurt (15) verläuft, sodann mit dem gegenüberliegenden Längsgurt (17b) vernäht ist und wieder beweglich zum weiteren Befestigungsring (16b) verläuft, daß die beweglichen Gurte (15a, 15b) mittels der Befestigungsringe (16a, 16b) mit einer Abseilvorrichtung verbindbar sind und daß vorzugsweise die fix mit dem Overall vernähten Quergurte (12a, 12b, 13, 15) zusätzlich mit fix mit dem Overall vernähten Längsgurten (17a, 17b) verbunden sind.

## Claims

1. Work safety and rescue suit, with a one-piece suit (1) and straps (2a; 2b; 3a; 4) permanently stitched to the one-piece suit in the thigh region, in the buttock region and in the armpit region, **characterised in that** the straps (3a, 4) which are permanently stitched to the one-piece suit in the buttock region and in the armpit region and which are preferably connected by longitudinal straps (11a, 11b) permanently stitched to the one-piece suit are in each case connected to two movable straps (6a, 8a or 6b, 8b) on the front of the one-piece suit by fastening rings (5a, 7a or 5b, 7b), and **in that** on the front are provided two further movable straps (9a, 9b) which extend upwards from the thigh region and are, in each case together with two of the other movable straps (6a, 8a or 6b, 8b) each, connected in a movable fastening ring (10a or 10b) in the chest region.

2. Work safety and rescue suit according to claim 1, **characterised in that** the movable strap system (6a, 6b, 8a, 8b, 9a, 9b) is connected to the one-piece suit (1) on the front by hook-and-pile fasteners, the straps being loosened by pulling on the fastening rings (10a, 10b) .

3. Work safety and rescue suit, with a one-piece suit and straps permanently stitched to the one-piece suit in the thigh region, in the buttock region and in the armpit region, **characterised in that** transverse straps in the thigh region (12a, 12b) permanently stitched to the one-piece suit (10) and permanently stitched transverse straps in the buttock region (13) are connected - the latter by movable connecting pieces (18a, 18b) - to two movable straps (15a, 15b) on the front of the one-piece suit (10), each of which runs from the thigh region to a fastening ring (16a or 16b), **in that** from one of the fastening rings (16a) a transverse strap (15c) runs first movably to a longitudinal strap (17a) to which it is permanently stitched, further runs transversely over the back of the one-piece suit (10) as a strap (15) permanently stitched to the latter, then is stitched to the opposite longitudinal strap (17b), and runs again movably to the other fastening ring (16b), **in that** the movable straps (15a, 15b) can be connected to an abseiling device by means of the fastening rings (16a, 16b), and **in that** preferably the transverse straps (12a, 12b, 13, 15) permanently stitched to the one-piece suit are additionally connected to longitudinal straps (17a, 17b) permanently stitched to the one-piece suit.

## Revendications

1. Vêtement de sécurité pour le travail et les sauvetages, comprenant une chasuble (1) et des sangles (2a, 2b ; 3a ; 4) assujetties par couture à ladite chasuble dans la zone des cuisses, dans la zone du séant et dans la zone des aisselles, **caractérisé par le fait que** les sangles (3a, 4), assujetties par couture à la chasuble dans la zone du séant et dans la zone des aisselles, qui sont de préférence reliées par des sangles longitudinales (11a, 11b) assujetties par couture à ladite chasuble, sont respectivement reliées à deux sangles mobiles (6a, 8a, respectivement 6b, 8b), sur la partie avant de la chasuble, par l'intermédiaire d'anneaux de fixation (5a, 7a, respectivement 5b, 7b) ; et **par le fait que** deux sangles mobiles supplémentaires (9a, 9b), prévues sur ladite partie avant, s'étendent vers le haut à partir de la zone des cuisses et sont conjointement reliées dans la zone pectorale, dans un anneau mobile de fixation (10a, respectivement 10b), à deux sangles considérées parmi les autres sangles mobiles (6a, 8a, 6b, 8b).

2. Vêtement de sécurité pour le travail et les sauvetages selon la revendication 1, **caractérisé par le fait que** le système de sangles mobiles (6a, 6b, 8a, 8b, 9a, 9b) est relié à la chasuble (1) par l'intermédiaire de fermetures auto-agrippantes, sur la partie avant, les sangles se détachant par traction exercée sur les anneaux de fixation (10a, 10b).

3. Vêtement de sécurité pour le travail et les sauvetages, comprenant une chasuble et des sangles assujetties par couture à ladite chasuble dans la zone des cuisses, dans la zone du séant et dans la zone des aisselles, **caractérisé par le fait que** des sangles transversales (12a, 12b) assujetties par couture à la chasuble (10) dans la zone des cuisses, et des sangles transversales (13) assujetties par couture dans la zone du séant - par l'intermédiaire de pièces mobiles de solidarisation (18a, 18b) -, sont reliées, sur la partie avant de la chasuble (10), à deux sangles mobiles (15a, 15b) dont chacune s'étend depuis la zone des cuisses jusqu'à un anneau de fixation (16a, respectivement 16b) ; **par le fait que**, à partir de l'un (16a) desdits anneaux de fixation, une sangle transversale (15c) s'étend tout d'abord de façon mobile vers une sangle longitudinale (17a) à laquelle elle est assujettie par couture, passe ensuite transversalement au-dessus du dos de la chasuble (10), en tant que sangle (15) assujettie à cette dernière par couture, est ensuite solidarisée par couture avec la sangle longitudinale opposée (17b), puis s'étend de nouveau de façon mobile vers l'autre anneau de fixation (16b) ; **par le fait que** les sangles mobiles (15a, 15b) peuvent être reliées à un dispositif de treuillage au moyen des anneaux de fixation (16a, 16b) ; et **par le fait que** les sangles transversales (12a, 12b, 13, 15) assujetties par couture à la chasuble sont additionnellement reliées, de préférence, à des sangles longitudinales (17a, 17b) assujetties par couture à ladite chasuble.
